# EUROPÄISCHE PATENTSCHRIFT

(11) **EP 0 114 669 B1**
(45) Veröffentlichungstag und Bekanntmachung des Hinweises auf die Patenterteilung: **08.04.1987**
(21) Anmeldenummer: 84100543.2
(22) Anmeldetag: 19.01.1984
(51) Int. Cl.: E05D 7/02

(54) **Bausatz für ein Türfutter für links und rechts angeschlagene Türen**
Construction set for a door jamb for left or right-hand hung-doors
Jeu de construction pour dormant pour portes suspendues soit à gauche, soit à droite

(30) Priorität: 22.01.1983 DE 3302082
(43) Veröffentlichungstag der Anmeldung: 01.08.1984
(73) Patentinhaber: Karl Danzer KG, D-7640 Kehl/Rhein (DE)
(72) Erfinder: Fuchs, Fritz-Reichard, D-7410 Reutlingen (DE)
(74) Vertreter: Patentanwälte Ruff, Beier, Schöndorf und Mütschele

## Beschreibung

Die Erfindung betrifft einen Bausatz für ein Türfutter für links und rechts anschlagbare Türen, insbesondere Normtüren, bei dem ein vertikales Zargenteil mit Befestigungseinrichtungen für Zargenbandunterteile unter Vertauschung des oberen und unteren Zargenendes und Umkehrung der Richtung der Zargenbandunterteile relativ zu einer Umsetzachse der Befestigungseinrichtung unter Beibehaltung der Höhen der Bandauflageflächen für die Bandoberteile des Türblatts für den Rechts- oder Linksanschlag verwendbar ist.

Das Problem, Türzargen bzw. Türfutter so auszugestalten, daß sie sowohl für rechtsangeschlagene Türen als auch für linksangeschlagene Türen verwendbar sind, ist seit langem bekannt und es gibt auch zahlreiche Lösungsvorschläge hierfür. So gibt es Zargen, die an beiden vertikalen Zargenteilen Befestigungseinrichtungen für die Zargenunterbänder besitzen, wobei die Befestigungseinrichtungen, die nicht benötigt werden, d. h. an dem der Schließseite zugeordneten Zargenteil vorgesehen sind, abgedeckt werden. Im deutschen Gebrauchsmuster 72 24450 ist eine Rechts-Links-Türzarge beschrieben, die nach Art eines Bausatzes zusammensetzbar ist und bei der die beiden vertikalen Zargenteile gegeneinander austauschbar sind. Hierzu sind die vertikalen Zargenteile zu ihrer querachse spiegelsymmetrisch ausgebildet, wobei der Austausch unter Drehung in der Türblattebene um 180° erfolgt. Im deutschen Gebrauchsmuster 73 41 503, in der deutschen Patentschrift 24 42 473 und in der deutschen Offenlegungsschrift 24 50 517 sind weitere Lösungen für Zargen für rechts und links angeschlagene Türen beschrieben. So sind aus der deutschen Patentschrift 24 42 473 Zargenunterbänder für Zargen für rechts oder links anschlagbare Normtüren bekannt, welche mit einem Halteteil in einem gleichen Abstand vom oberen bzw. unteren Zargenende gebohrte Zargenbandlöcher eingreifen, wobei der Schaftabstand der Zargenunterteile zwischen der Auflagefläche für die Oberbänder und der Mittellängsachse der Halteteile der Unterbänder so bemessen ist, daß beim Umdrehen der Zargenteile in der Türebene und dem Verdrehen der Zargenunterbänder um die Mittellängsachse der Halteteile um jeweils 180° die voneinander abweichenden Abstände der Türoberbänder vom oberen und unteren Türrand ausgeglichen sind, obwohl die Abstände zwischen den Auflageflächen für die Oberbänder vom oberen bzw. unteren Türrand jeweils verschieden sind. Dies wird dadurch erreicht, daß besondere Unterbänder verwendet werden, bei denen der Abstand zwischen Auflagefläche für die Oberbänder und der eine Umsetzachse darstellenden Mittelquerachse größer gehalten wird, als dies bei den üblichen Unterbändern bzw. Bandunterteilen der Fall ist. So beträgt dieser Abstand bei den dort beschriebenen Zargenunterbändern für eine Normtür beispielsweise 37,5 mm. Dies ist in vielen Fällen vorteilhaft, man ist jedoch stets an die Verwendung dieser bestimmten Unterbänder bzw. Bandunterteile gebunden.

Demgegenüber liegt der Erfindung die Aufgabe zugrunde, einen Bausatz für Türfutter bzw. Türzargen für rechts oder links anschlagbare Türen zu schaffen, der in dieser Beziehung mehr, Freiheit für Alternativen läßt und u. a. auch die Verwendung von üblichen Bandunterteilen gestattet.

Die Erfindung ist dadurch gekennzeichnet, daß verschiedene Arten von Bandunterteilen vorgesehen sind, bei denen der Abstand e bzw. f zwischen der Auflagefläche für die Bandoberteile und der jeweiligen Umsetzachse für die Bandunterteile verschieden groß ist und die Summe dieser Abstände e und f der Differenz b - a zwischen den Abständen zwischen dem oberen Zargenende und der oberen Bandauflagenfläche und dem unteren Zargenende und der unteren Bandauflagenfläche entspricht. Dadurch, daß zwei verschiedene Arten von Bandunterteilen verwendet werden, die aufeinander abstimmbar sind, ist es möglich, als eine Art von Bandunterteilen übliche Bandunterteile zu verwenden, wobei dann das andere Bandunterteil in seiner wirksamen Länge so gestaltet ist, daß es den gewünschten Ausgleich bringt.

Die Befestigungseinrichtungen für die Unterbänder an den Zargenteilen brauchen nicht symmetrisch vom oberen bzw. unteren Zargenende angeordnet zu sein. Vielmehr ist es möglich, diese asymmetrisch vorzusehen, so daß auch die horizontalen Umsetzachsen für die Bandunterteile entsprechend asymmetrisch d. h. in unterschiedlichen Abständen von oberen bzw. unteren Ende des vertikalen Zargenteils vorgesehen sind. So sind bei einer Ausführungsform der Erfindung die Umsetzachsen für Bandunterteile am Zargenteil asymmetrisch mit verschiedenem Abstand vom oberen bzw. unteren Zargenende angeordnet, wobei für rechts angeschlagene Türen Unterbänder der einen Art und für links angeschlagene Türen Unterbänder der anderen Art, d. h. mit anderem Abstand zwischen Umsetzachse und Bandauflagefläche für das Bandoberteil vorgesehen sind. Dabei kann der verschiedene wirksame Abstand der beiden Arten der Bandunterteile in einfacher Weise aus dem unterschiedlichen Abstand zwischen den Auflageflächen für die Bandoberteile vom oberen bzw. unteren Zargenende errechnet werden. Daraus ergibt sich dann wiederum die Höhe der jeweiligen horizontalen Umsetzachse. Umgekehrt besteht auch eine Beziehung zwischen der Anordnung der horizontalen Umsetzachse und der wirksamen Länge der Bandunterteile. So ist bei einer Ausführungsform der Erfindung die Abstandsdifferenz f - e zwischen den Abständen der horizontalen Umsetzachsen der Bandunterteile und den Auflageflächen für die Bandoberteile gleich groß wie die Abstandsdifferenz d - c zwischen den Abständen der beiden Umsetzachsen des Zargenteils vom oberen bzw. unteren Zargenende.

Bei einer anderen Ausführungsform der Erfindung ist es aber auch möglich, an einem vertikalen Zargenteil sowohl ein Bandunterteil der einen Art als auch ein Bandunterteil der anderen Art vorzusehen, wobei die horizontalen Umsetzachsen für die Bandunterteile dann in gleichen Abständen vom oberen bzw. unteren Zargenende vorgesehen werden können. Unabhängig vom Rechtsanschlag oder Linksanschlag der Normtüre ist dann jeweils ein Bandunterteil der einen Art oben und das Bandunterteil der anderen Art unten am Zargenteil angeordnet.

Obwohl gemäß der Erfindung die beiden verschiedenen Bandunterteile eine unterschiedliche wirksame Länge haben, können sie jedoch im Gebrauchszustand optisch dasselbe Aussehen besitzen. Dies kann gemäß einer weiteren Ausführungsform der Erfindung dadurch erreicht werden, daß das Bandunterteil mit der kürzeren wirksamen Länge eine Verlängerung des vertikalen Schaftes nach unten aufweist, so daß im Gebrauchszustand die Schaftlänge der beiden verschiedenen Bandunterteile gleich groß ist.

Das vertikale Zargenteil kann in der aus dem Stand der Technik bekannten Weise mit einem weiteren vertikalen Zargenteil und einem horizontalen Zargenteil zu einem vollständigen Türfutter zusammengesetzt werden. Dabei braucht nur noch jeweils ein freies Ende der Zargenteile, nämlich das, das im eingebauten Zustand das untere ist, auf die richtige Länge abgeschnitten zu werden. Das Schließblech ist am zweiten vertikalen Zargenteil in üblicher Weise befestigt.

Weitere Merkmale der Erfindung ergeben sich aus der nachfolgenden Beschreibung von Ausführungsformen in Verbindung mit der Zeichnung und den Ansprüchen.

In der Zeichnung zeigen
Fig. 1 ein vertikales Zargenteil eines Zargenbausatzes für rechts und links anschlagbare Normtüren mit Zargen-Bandunterteilen für eine links anschlagbare Tür,
Fig. 2 dasselbe vertikale Zargenteil in einer um 180° gewendeten Stellung mit Zargen-Bandunterteilen für eine rechts anschlagbare Normtür und
Fig. 3 und 4 die entsprechenden Zargenteile einer anderen Ausführungsform der Erfindung.

Bei der in der Zeichnung dargestellten Ausführungsform weist ein Bausatz für ein Holz-Türfutter ein vertikales Zargenteil 1 auf, das zur Aufnahme von Bandunterteilen eingerichtet und mit einem zweiten vertikalen Zargenteil für die Schließseite und einem zugehörigen oberen horizontalen Zargenteil zu einem Türfutter kombinierbar ist. Zur Befestigung der Zargenbandunterteile weist das vertikale Zargenteil 1 zwei Paare von horizontalen Bohrungen 2/3 und 4/5 auf, in die entsprechend ausgebildete horizontale Bandzapfen der Bandunterteile einsteckbar sind. Die so gebildeten Befestigungseinrichtungen für die Bandunterteile sind am vertikalen Zargenteil asymmetrisch angeordnet, d.h. das in Fig. 1 dargestellte obere Bohrungspaar 2/3 hat einen anderen Abstand vom oberen Zargenende 6 als das untere Bohrungspaar 4/5 vom unteren Zargenende 7. Die Bohrungen 2/3 bzw. 4/5 der beiden Bohrungspaare haben voneinander übliche Abstände von Bohrungsmitte zu Bohrungsmitte von 22 mm.

In die Bohrungspaare 2/3 und 4/5 sind Bandunterteile 8 mit ihren horizontalen Bandzapfen 9 eingesteckt, deren Abstände voneinander jeweils den Abständen der Bohrungen der Bohrungspaare entsprechen. Die beiden Bandunterteile 8 sind identisch ausgebildet und die Abstände zwischen der Auflagefläche 10 für die Oberbänder und der Symmetrie-Ebenen bzw. Umsetzachsen 11 und 14 zwischen den Bandzapfen 9 bzw. den Bohrungen der beiden Bohrungspaare betragen bei diesen Bandunterteilen 22,5 mm und ist damit gleich wie die wirksame Höhe von üblichen Bandunterteilen. Die Bandunterteile 8 sind jedoch an ihrer Unterseite nach unten optisch verlängert, worauf noch eingegangen wird. Es können jedoch auch übliche Bandunterteile verwendet werden.

Im vorliegenden Fall beträgt der Abstand vom oberen Zargenende 6 bis zur Auflagenfläche 10 des oberen Bandunterteils 8 229 mm. Der Abstand vom oberen Zargenende 6 bis zur Umsetzachse 11 beträgt somit 251,5 mm. Der Abstand vom unteren Zargenende 7 bis zur Auflagefläche 10 des unteren Unterbandes beträgt 307 mm und der Abstand vom unteren Zargenende bis zur Umsetzachse 14 des unteren Bandunterteils 8 dementsprechend 284,5 mm.

In Fig. 2 ist das vertikale Zargeteil 1 so um 180° gedreth, daß nunmehr das Zargenende 6 das untere Ende wird und das Zargenende 7 das obere. Also beträgt hier der Abstand vom oberen Zargenende 7 bis bis zur Umsetzachse 14 des oberen Bandteils 12 284,5 mm und der Abstand vom unteren Zargenende 6 bis zur Umsetzachse des unteren Bandunterteils 12 251,5 mm, d. h. gerade umgekehrt wie bei Fig. 1. Bei Verwendung von üblichen Bandunterteilen bzw. denselben Bandunterteilen 8 von Fig. 1 würde dies bedeuten, daß der Abstand vom oberen Zargenende bis zur Auflagefläche des oberen Bandunterteils zu groß und der Abstand vom unteren Zargenende 6 bis zur Auflagefläche des unteren Bandunterteils zu klein wäre. Erfindungsgemäß sind deshalb bei dieser Ausführungsform für den Rechtsanschlag Bandunterteile 12 vorgesehen, bei denen der "wirksame" Abstand zwischen der Auflagefläche 13 für die Bandoberteile und der Umsetzachse 11 bzw. 14 entsprechend größer ist als bei den Bandunterteilen 8 nach Fig. 1. Im vorliegenden Fall beträgt dieser Abstand 55,5 mm. Er ergibt sich aus der Differenz zwischen dem Abstand b der Auflagefläche des unteren Bandunterteils vom unteren Zargenende und dem Abstand a der Auflagefläche des oberen Bandunterteils vom oberen Zargenende, von der noch der wirksame Abstand e zwischen Auflagefläche und Umsetzachse der Unterbänder 8 nach Fig. 1 abzuziehen ist. Auf diese Weise werden bei beiden Figuren dieselben Abstände zwischen den Bandauflagen und dem oberen bzw. unteren Zargenende erhalten. Damit die Unterschiede der wirksamen Abstände zwischen Bandauflage 10 und Umsetzachse 11 beim Bandunterteil 8 optisch nicht in Erscheinung treten gegenüber dem größeren wirksamen Abstand zwischen Bandauflage 13 und Umsetzachse 14 des Bandunterteils 12, ist das Bandunterteil 8, wie bereits erwähnt, nach unten verlängert, so daß beide Bandunterteile äußerlich gleich lang aussehen. Eine Taillierung 15, die bei beiden Bandunterteilen 8 und 12 auf gleicher Höhe vorgesehen ist, verstärkt diesen optischen Effekt.

Aus den obigen Werten ergeben sich die Formeln
a) b - a - e = f mit e fund
b)d-c=f-e mit d c

Auf Formel a) läßt sich ableiten, daß sich die wirksamen Abstände der verschiedenen Bandunterteile variieren lassen, wobei der wirksame Abstand f des Bandunterteils 12 nach Fig. 2 um so größer wird, je kleiner der wirksame Abstand e des Bandunterteils 8 nach Fig. 1 ist. Natürlich ist es auch möglich, die Bandunterteile 12 für links angeschlagene und die Bandunterteile 8 für rechts angeschlagene Normtüren zu verwenden, wobei dann die Bohrungen 2 bis 5 im vertikalen Zargenteil 1 in entsprechender Nähe vorzusehen sind.

Gemäß einer anderen Ausführungsform der Erfindung nach den Fig. 3 und 4 ist es auch möglich, an einem vertikalen Zargenteil sowohl ein Bandunterteil 8 der einen Art als auch ein Bandunterteil 12 der anderen Art zu verwenden, d.h. zwei Bandunterteile sind im Vergleich zu der Anordnung der Fig. 1 und 2 diagonal ausgetauscht und die Bohrungen entsprechend versetzt vorgesehen, so daß die Auflagehöhe für das Bandoberteil jeweils wieder stimmt. Die Formel b - a - e = f behält dabei ihre Gültigkeit. Dies hat zur Folge, daß der Abstand der Umsetzachsen 11 bzw. 14 vom oberen bzw. unteren Zargenende gleich groß wird (d = c) und zwar bei verschieden großen wirksamen Abständen zwischen Bandauflagefläche und Umsetzachse bei den beiden Bandunterteilen 8 bzw. 12 (e _{'}* f). Bei Änderung von Rechts- nach Linksanschlag ist das vertikale Zargenteil 1 um 180° gedreht. Die beiden verschiedenen Bandunterteile 8 und 12 sind in ihren Lochpaaren 2,3 nicht nur um 180° gedreht, sondern auch gegeneinander ausgetauscht, so daß das obere wieder oben und das untere wieder unten ist. Da auch ein Austausch der Anordnungen in der anderen Diagonale der kombinierten Fig. 1 und 2 möglich ist, kann durch entsprechende Anordnung der Bohrungen 2 und 3 im vertikalen Zargenteil bestimmt werden, ob bei einem Zargenteil unabhängig vom Rechts- oder Linksanschlag jeweils das Bandunterteil mit dem kürzeren oder mit dem längeren wirksamen Abstand oben anzuordnen ist und das andere dann entsprechend unten.

## Patentansprüche

1. Bausatz für ein Türfutter für links und rechts angeschlagene Türen, insbesondere Normtüren, bei dem ein vertikales Zargenteil (1) mit Befestigungseinrichtungen für Zargenbandunterteile (8, 12) unter Vertauschung des oberen und unteren Zargenendes und Umkehrung der Richtung der Zargenbandunterteile (8, 12) relativ zu einer Umsetzachse (11,14) der Befestigungseinrichtung unter Beibehaltung der Höhen der Bandauflageflächen (10,13) für die Bandoberteile des Türblatts für den Rechts- oder Linksanschlag verwendbar ist, dadurch gekennzeichnet, daß verschiedene Arten von Bandunterteilen (8, 12) vorgesehen sind, bei denen der Abstand (e, f) zwischen der Auflagefläche (10,13) für die Bandoberteile und der jeweiligen Umsetzachse (11 bzw. 14) verschieden groß ist und die Summe dieser verschiedenen Abstände (e u. f) der Differenz zwischen den Abständen (b - a) zwischen oberem Zargenende (6 bzw. 7) und oberer Bandauflagenfläche (10 bzw. 13) und unterem Zargenende (7 bzw. 6) und unterer Bandauflagenfläche (10 bzw. 13) entspricht.

2. Bausatz nach Anspruch 1, dadurch gekennzeichnet, daß die Umsetzachsen (11 bzw. 14) für die Bandunterteile (8 u. 12) am Zargenteil (1) assymmetrisch mit verschiedenem Abstand von oberen bzw. unteren Zargenende (6, 7) angeordnet sind und für rechts angeschlagene Türen Unterbänder mit einem anderen Abstand zwischen Umsetzachse (11 bzw. 14) und Bandauflagenfläche (10 bzw. 13) vorgesehen sind als für links angeschlagene Türen.

3. Bausatz nach Anspruch 1 oder 2, dadurch gekennzeichnet, daß die Abstandsdifferenz (f - e) zwischen den Abständen der horizontalen Umsetzachsen (11, 14) der Bandunterteile (8, 12) und den Auflageflächen (10, 13) für die Bandoberteile gleich groß ist wie die Abstandsdifferenz (d - c) zwischen den Abständen der beiden Umsetzachsen (11 bzw. 14) des Zargenteiles (1) vom oberen bzw. unteren Zargenende (6 bzw. 7).

4. Bausatz nach Anspruch 1, dadurch gekennzeichnet, daß einem vertikalen Zargenteil (1) sowohl ein Bandunterteil (8) der einen Art als auch ein Bandunterteil (12) der anderen Art zugeordnet ist, die horizontalen Umsetzachsen (11 bzw. 14) für die Bandunterteile in gleichen Abständen vom oberen bzw. unteren Zargenende angeordnet sind und unabhängig vom Rechts-oder Linksanschlag der Normtüre die eine Art der Bandunterteile (8) am Zargenteil jeweils oben und die andere Art der Bandunterteile (12) jeweils unten angeordnet ist.

5. Bausatz nach einem der vorhergehenden Ansprüche, dadurch gekennzeichnet, daß bei einem Bandunterteil (8) der Abstand (e) zwischen der Umsetzachse (11) und der Auflagefläche (10) für das Bandoberteil dem üblichen Maß von ca. 22,5 mm beträgt und das andere Bandunterteil (12) einen den Ausgleich bedingenden größeren Abstand (f) besitzt.

6. Bausatz nach einem der vorhergehenden Ansprüche, dadurch gekennzeichnet, daß das Bandunterteil mit dem kürzeren Abstand zwischen horizontaler Umsetzachse (11, 14) und Auflagefläche (10) für das Bandoberteil an seiner Unterseite verlängert ist und vorzugsweise dieselbe optische Länge besitzt wie das den größeren Abstand aufweisende Bandunterteil.

## Claims

1. Construction set for a door jamb for left or right-hand hung doors, particularly standard doors, in which a vertical frame part (1) with fastening means for frame band lower parts (8, 12) whilst interchanging the upper and lower frame end and reversing the direction of the frame band lower parts (8,12) relative to a changing axis (11, 14) of the fastening means is usable for right or left-hand hanging whilst retaining the heights of the band bearing surfaces (10, 13) for the band upper parts of the door leaf, characterized in that different types of band lower parts (8, 12) are provided, in which the spacing (e, f) between the bearing surface (10, 13) for the band upper parts and the particular changing axis (11 or 14) varies and the sum of these different spacings (e and f) corresponds to the difference between the spacings (b-a) between the upper frame end (6 or 7) and the upper band bearing surface (10 or 13) and the lower frame end (7 or 6) and the lower band bearing surface (10 or 13).

2. Construction set according to claim 1, characterized in that the changing axes (11 or 14) for the band lower parts (8 and 12) on the frame part (1) are asymmetrically positioned with different spacings from the upper and lower frame ends (6, 7) and the distance between the changing axis (11 or 14) and the band bearing surface (10 or 13) differs between right-hand hung doors and left-hand hung doors.

3. Construction set according to claims 1 or 2, characterized in that the spacing difference (f-e) between the spacings of the horizontal changing axes (11, 14) of the band lower parts (8,12) and the bearing surfaces (10, 13) for the band upper parts is the same as the spacing difference (d-c) between the spacings of the two changing axes (11 or 14) of the frame part (1) from the upper or lower frame end (6 or 7).

4. Construction set according to claim 1, characterized in that a band lower part (8) of one type and a band lower part (12) of the other type is associated with a vertical frame part (1), the horizontal changing axes (11 or 14) for the band lower parts are equidistant from the upper or lower frame end and independently of the right or left-hand hanging of the standard doors one type of band lower part (8) on the frame part is always at the top and the other type of band lower part (12) always at the bottom.

5. Construction set according to one of the preceding claims, characterized in that in the case of a band lower part (8), the spacing (e) between the changing axis (11) and the bearing surface (10) for the band upper part is the standard figure of approximately 22.5 mm and the other band lower part (12) has a greater spacing (f) for compensation purposes.

6. Construction set according to one of the preceding claims, characterized in that the band lower part with the shorter distance between the horizontal changing axis (11, 14) and the bearing surface (10) for the band upper part is extended on its underside and preferably has the same optical length as the band lower part having the greater spacing.

## Revendications

1. Jeu de construction pour dormant pour portes suspendues soit à gauche, soit à droite, notamment pour portes normalisées, dans lequel on peut employer, pour l'articulation à droite ou à gauche, une pièce d'huisserie verticale (1) munie de dispositifs de fixation de parties inférieures de paumelles (8, 12), en intervertissant les extrémités supérieure et inférieure de l'huisserie et en inversant le sens des parties inférieures de paumelles (8, 12) par rapport à un axe de transformation (11, 14) du dispositif de fixation, tout en conservant les hauteurs des surfaces (10, 13) d'appui des parties supérieures de paumelles du battant de la porte, caractérisé par le fait que sont prévus différents types de parties inférieures de paumelles (8, 12), dans lesquelles la distance (e, f) entre la surface (10, 13) d'appui des parties supérieures de paumelles et l'axe respectif de transformation (11 ou 14) présente une valeur différente, et la somme de ces distances différentes (e et f) correspond à la différence entre les distances (b - a) comprises entre l'extrémité supérieure (6 ou 7) de l'huisserie et la surface supérieure (10 ou 13) d'appui des paumelles, et entre l'extrémité inférieure (7 ou 6) de l'huisserie et la surface inférieure (10 ou 13) d'appui des paumelles.

2. Jeu de construction selon la revendication 1, caractérisé par le fait que les axes de transformation (11 ou 14) pour les parties inférieures de paumelles (8 et 12) sont disposés asymétriquement sur la pièce d'huisserie (1), avec une distance différente par rapport à l'extrémité (6, 7) respectivement supérieure ou inférieure de l'huisserie et, pour des portes articulées à droite, l'on a prévu des paumelles inférieures pour lesquelles la distance, entre l'axe de transformation (11 ou 14) et la surface (10 ou 13) d'appui de la paumelle, est autre que pour des portes articulées à gauche.

3. Jeu de construction selon la revendication 1 ou 2, caractérisé par le fait que la différence d'espacement (f - e) entre les distances séparant les axes horizontaux de transformation (11, 14) des parties inférieures de paumelles (8, 12) et les surfaces (10, 13) d'appui des parties supérieures de paumelles est égale à la différence d'espacement (d - c) entre les distances séparant les deux axes de transformation (11 ou 14) de la pièce d'huisserie (1) et l'extrémité (6 ou 7) respectivement supérieure ou inférieure de l'huisserie.

4. Jeu de construction selon la revendication 1, caractérisé par le fait qu'aussi bien une partie inférieure de paumelle (8) de l'un des types qu'une partie inférieure de paumelle (12) de l'autre type sont associées à une pièce d'huisserie verticale (1), les axes horizontaux (11 ou 14) de transformation des parties inférieures de paumelles se trouvent à des distances égales de l'extrémité respectivement supérieure ou inférieure de l'huisserie et, indépendamment de l'articulation à droite ou à gauche de la porte normalisée; l'un des types de parties inférieures de paumelles (8) et l'autre type de parties inférieures de paumelles (12) sont installés, respectivement, en haut et en bas sur la pièce d'huisserie.

5. Jeu de construction selon l'une des revendications précédentes, caractérisé par le fait que, dans une partie inférieure de paumelle (8), la distance (e) entre l'axe de transformation (11) et la surface (10) d'appui de la partie supérieure de paumelle représente la cote habituelle d'environ 22,5 mm, l'autre partie inférieure de paumelle (12) accusant une distance plus grande (f) assurant la compensation.

6. Jeu de construction selon l'une des revendications précédentes, caractérisé par le fait que la partie inférieure de paumelle présentant la distance plus courte entre l'axe horizontal de transformation (11, 14) et la surface (10) d'appui de la partie supérieure de paumelle est prolongée à sa face inférieure et possède, de préférence, la même longueur apparente que la partie inférieure de paumelle accusant la distance supérieure.
